# EUROPÄISCHE PATENTSCHRIFT

(11) **EP 3 194 694 B1**
(45) Veröffentlichungstag und Bekanntmachung des Hinweises auf die Patenterteilung: **01.05.2019**
(21) Anmeldenummer: 15762981.7
(22) Anmeldetag: 10.09.2015
(51) Int. Cl.: E05B 81/20, E05B 81/14, E05B 77/42, E05B 85/26

(54) **SCHLOSS MIT EINER VORSCHLIESS-STELLUNG UND EINER VOLLSCHLIESS-STELLUNG**
LOCK WITH A PRE-CLOCKING POSITION AND A FULLY LOCKING POSITION
SERRURE PRÉSENTANT UNE POSITION DE PRÉFERMETURE ET UNE POSITION DE FERMETURE COMPLÈTE

(30) Priorität: 15.09.2014 DE 102014218467
(43) Veröffentlichungstag der Anmeldung: 26.07.2017
(73) Patentinhaber: Bayerische Motoren Werke Aktiengesellschaft, 80809 München (DE)
(72) Erfinder: KOESTLER, Ulrich, 85241 Hebertshausen (DE); KIEFERL, Anton, 85301 Schweitenkirchen (DE)
(86) Internationale Anmeldenummer: PCT/EP2015/070760
(87) Internationale Veröffentlichungsnummer: WO 2016/041848

(56) Entgegenhaltungen:
- WO-A1-2015/055175
- WO-A1-2015/113547
- DE-A1- 19 736 445
- DE-A1-102004 039 951
- DE-A1-102006 026 282

## Beschreibung

Die Erfindung betrifft ein Schloss für ein von einer Offen-Lage in eine Geschlossen-Lage bewegbares Karosseriebauteil eines Fahrzeugs, insbesondere für eine Klappe oder Türe des Fahrzeugs, mit einem Schließhaken, der sich in der Geschlossen-Lage von einer Vorschließ-Stellung in eine Vollschließ-Stellung bewegen kann. Ferner betrifft die Erfindung eine Verwendung eines derartigen gattungsgemäßen Schlosses, wobei das Karosseriebauteil manuell in die Geschlossen-Lage bewegt wird.

Mit dem gattungsgemäßen Schloss soll es möglich sein, ein zu öffnendes Karosseriebauteil eines Fahrzeugs, wie insbesondere eine Klappe oder eine Türe des Fahrzeugs in seiner Geschlossen-Lage an der zugehörigen Fahrzeugkarosserie zurückzuhalten. Das Schloss weist dazu einen Schließhaken auf, mittels dem beim Schließen des Karosseriebauteils ein Schließbügel eingefangen und dann nachfolgend in der Geschlossen-Lage des Karosseriebauteils zurückgehalten wird.

Für derartige Schlösser ist eine so genannte Zuziehfunktion bekannt, bei der das Schloss mit einem Aktuator ausgestattet ist, an den über ein Steuergerät ein Zuzieh-Signal gegeben werden kann. Mittels des Aktuators wird dann beim Schließen des Karosseriebauteils am Ende der Schließbewegung der Schließhaken aktiv von einer Vorschließ-Stellung in eine Vollschließ-Stellung bewegt. Mit dieser aktiven Bewegung des Schließhakens wird der in dem Schließhaken eingefangene Schließbügel an das Schloss herangezogen und auf diese Weise das Karosseriebauteil vollständig geschlossen. Zum Öffnen des Schlosses kann der Aktuator den Schließhaken dann auch wieder aktiv in eine Offen-Stellung bewegen. Zugleich wird mittels des Auswurfhebels der Schließbügel aus dem Schließhaken herausgedrängt.

Es ist auch bekannt nicht den Schließhaken aktiv zu bewegen, sondern den Schließbügel. Dazu wird die Lage des Schlosses mittels eines Schalters oder Sensors ermittelt und der Schließbügel von einem Aktuator in Richtung einer Zuziehbewegung aktiv bewegt, sobald der Schließbügel in dem Schließhaken gefangen ist.

Der Zuziehweg dieser Zuziehsysteme für zu öffnende Karosseriebauteile beträgt in der Regel etwa 6 mm bis 8 mm.

Bekannte Systeme mit bewegbarem Schließbügel weisen den Nachteil auf, dass zu dem Aktuator am Schließbügel eigens eine Verkabelung vorzusehen ist. Aktive Zuziehsysteme mit einem bewegbaren Schließhaken sind insofern verbesserungswürdig, als bei diesen das Karosseriebauteil beim Schließen "überworfen" werden kann. Dies bedeutet, dass der Schließhaken bereits durch ein sehr festes manuelles Schließen des Karosseriebauteils in seine Vollschließ-Stellung gebracht wird. Der Aktuator läuft dann hinter dieser Bewegung des Schließhakens hinterher. Mit diesem "Überwerfen" kann gegebenenfalls das Schloss, das Karosseriebauteil oder die umliegende Karosserie beschädigt werden.

Die DE 10 2006 026 282 A1 betrifft einen Drehfallenverschluss mit einer in einer Verriegelungsstellung ein Gegenschließteil fesselnden, von einer Sperrklinke gehaltenen Drehfalle, welche nach Verschwenken der Sperrklinke aus einer Sperrstellung in eine Offenstellung und durch Kraftausübung auf das Gegenschließteil über die Verriegelungsstellung hinaus in eine Ausweichstellung bringbar ist, wobei die Drehfalle bei Ihrer Verlagerung von der Offenstellung in die Verriegelungsstellung die Sperrklinke derart verschwenkt, dass ein Begrenzungsfortsatz in die Bewegungsbahn einer Anschlagschulter der Drehfalle gesteuert wird, welcher anschließend wieder aus der Bewegungsbahn heraustritt, um das Verschwenken der Drehfalle in die Ausweichstellung zu ermöglichen. Beim Schließen drückt die Drehfalle die Sperrklinke, die unter Federvorspannung ist, zunächst beiseite, so dass diese einrasten kann. Die Bewegung einer Frontklappe bzw. die Drehung der Drehfalle wird dabei durch Eingriff eines Begrenzungsarms mit der Drehfalle gedämpft, bis die Sperrklinke einrastet und die Drehfalle unter der Wirkung eines nach oben belasteten Schließbügels steht.

Erfindungsgemäß ist ein Schloss für ein von einer Offen-Lage in eine Geschlossen-Lage bewegbares Karosseriebauteil eines Fahrzeugs geschaffen, insbesondere für eine Klappe oder Türe des Fahrzeugs, mit einem Schließhaken, der sich in der Geschlossen-Lage von einer Vorschließ-Stellung in eine Vollschließ-Stellung bewegen kann, wobei der Schließhaken in der Vorschließ-Stellung von einer Sperrklinke gehalten ist, mit der ein Bewegen des Schließhakens in die Vollschließ-Stellung verhindert ist, wobei der Schließhaken an einer Schwenkachse an einem Stützblech des Schlosses schwenkbar gelagert ist.

Mit der erfindungsgemäßen Sperrklinke ist eine Bewegung des zugehörigen Karosseriebauteils in die Geschlossen-Lage bis zur Vorschließ-Stellung möglich. Danach ist ein weiteres Bewegen bzw. Zuwerfen des Karosseriebauteils jedoch von der Sperrklinke verhindert, indem diese den zugehörigen Schließhaken in dieser Stellung sperrt. Die derart sperrende Sperrklinke kann in dieser Sperrlage vorteilhaft abgefedert bzw. abgedämpft sein. Insbesondere bewegen sich das Karosseriebauteil und damit auch der Schließhaken in diese Vorschließ-Stellung zurück, sofern das Karosseriebauteil mit größerer Kraft als erforderlich geschlossen wird. Von der derart gesperrten Vorschließ-Stellung aus kann dann ein dem erfindungsgemäßen Schloss zugeordneter Aktuator den Schließbügel und damit auch das Karosseriebauteil sicher in die Vollschließstellung bewegen.

Die Sperrklinke befindet sich vorzugsweise zum Verhindern des Bewegens des Schließhakens in die Vollschließ-Stellung in einer Sperrlage und ist federnd in diese Sperrlage gedrängt. Die Sperrklinke bewegt sich dann selbsttätig in die Sperrlage, sobald der Schließhaken und mit ihm das Karosseriebauteil die Vorschließ-Stellung erreicht hat.

An dem erfindungsgemäßen Schloss ist ferner vorzugsweise ein den Schließhaken von der Vorschließ-Stellung in die Vollschließ-Stellung bewegender Zuziehhebel vorgesehen. Mit diesem Zuziehhebel ist dann zugleich auch die Sperrklinke bewegbar. So kann mit dem Zuziehhebel vor dem Bewegen des Schließhakens zunächst die Sperrklinke aus ihrer Sperrlage herausbewegt werden. Die Sperrklinke gibt damit den Schließhebel frei, so dass dieser von dem Zuziehhebel von der Vorschließ-Stellung in die Vollschließ-Stellung bewegt werden kann.

Für das Bewegen der Sperrklinke mittels des Zuziehhebels ist vorzugsweise zumindest ein Umlenkhebel vorgesehen. Mit dem Umlenkhebel können die Wirkkräfte des Zuziehhebels vorteilhaft umgelenkt werden. Damit bestehen für die konstruktive Gestaltung des erfindungsgemäßen Schlosses und dessen Bauteile mehr Möglichkeiten. Mittels des Umlenkhebels ist ein direktes oder indirektes Bewegen der Sperrklinke möglicht, damit diese aus ihrer Sperrlage herausbewegt und der Schließhaken nachfolgend von der Vorschließ-Stellung in die Vollschließ-Stellung bewegt werden kann.

Zwischen dem Zuziehhebel und dem Umlenkhebel ist dabei vorzugsweise ein erster Schub-/Zugstab sowie zwischen dem Umlenkhebel und der Sperrklinke ein zweiter Schub-/Zugstab vorgesehen. Alternativ ist zwischen dem Zuziehhebel und dem Umlenkhebel in besonders vorteilhafter Weise ein Schubhebel sowie zwischen dem Umlenkhebel und der Sperrklinke ein Schub-/Zugstab vorgesehen.

Der Schließhaken ist bevorzugt in der Vorschließ-Stellung gedämpft gehalten. Mit der dämpfenden Wirkung des Schließhakens wird auch das zugehörige Karosseriebauteil beim Schließen in die Vorschließ-Stellung hinein gedämpft abgefangen. Für die dämpfende Wirkung ist vorzugsweise der Schließhaken selbst gedämpft gelagert oder gedämpft mittels der Sperrklinke gehalten. Vorteilhaft ist auch die Sperrklinke selbst nachgiebig bzw. elastisch gestaltet oder ihrerseits gedämpft gelagert.

Ferner kann bei dem erfindungsgemäßen Schloss vorteilhaft die Sperrklinke aus der Sperrlage manuell herausbewegt werden. Mit der derartigen Betätigung ist es möglich die Sperrklinke auch manuell, also unabhängig von der eigentlich mittels des Aktuators bewirkten Bewegung der Bauteile des Schlosses, zu bewegen. Die Sperrklinke kann dabei dauerhaft aus der Sperrlage herausbewegt werden, so dass z.B. ein einmaliges Zuwerfen des Karosseriebauteils bei einer Fehlfunktion des Schlosses möglich ist. Ferner kann auch ein mehrmaliges Zuwerfen ermöglicht werden, etwa dann, wenn der Fehler des Schlosses nicht sofort behoben werden konnte.

Die Erfindung ist auch gezielt auf eine Verwendung eines derartigen erfindungsgemäßen Schlosses gerichtet, wobei das Karosseriebauteil manuell in die Geschlossen-Lage bewegt wird, bis sich der Schließhaken in der Vorschließ-Stellung befindet. Dann wird der Schließhaken zunächst in der Vorschließ-Stellung von der sich dabei in einer Sperrlage befindenden Sperrklinke gehalten. Die Sperrklinke wird nachfolgend aus der Sperrlage mittels eines Aktuators herausbewegt und dann wird mittels des Aktuators der Schließhaken von der Vorschließ-Stellung in die Vollschließ-Stellung bewegt.

Bei der derartigen Verwendung kann, wie oben bereits erläutert, vorteilhaft auch die Sperrklinke manuell und dauerhaft aus der Sperrlage herausbewegt werden.

Nachfolgend wird die erfindungsgemäße Lösung anhand der beigefügten schematischen Zeichnungen beispielhaft erläutert. Es zeigt:
- Fig. 1: einen Längsschnitt eines ersten Ausführungsbeispiels eines erfindungsgemäßen Schlosses in der Vorschließ-Stellung des dortigen Schließhakens,
- Fig. 2: eine Ansicht gemäß Fig. 1 eines zweiten Ausführungsbeispiels eines erfindungsgemäßen Schlosses bei Offen-Lage des zugehörigen Karosseriebauteils,
- Fig. 3: die Ansicht gemäß Fig. 2 bei Geschlossen-Lage des zugehörigen Karosseriebauteils in der Vorschließ-Stellung des dortigen Schließhakens mit der Sperrklinke in Sperrlage verriegelt,
- Fig. 4: die Ansicht gemäß Fig. 2 in der Vorschließ-Stellung des dortigen Schließhakens mit entriegelter Sperrklinke und
- Fig. 5: die Ansicht gemäß Fig. 2 in der Vollschließ-Stellung des dortigen Schließhakens.

In den Fig. ist je ein Schloss 10 dargestellt, bei dem an einem Stützblech 12 ein Schließhaken 14 schwenkbar gelagert ist. Mit dem Schließhaken 14 ist ein Schließbügel 16 einzuhaken, an dem sich ein nicht dargestelltes Karosseriebauteil befindet. Das Karosseriebauteil ist an einer zugehörigen Karosserie zwischen einer Offen-Lage und einer Geschlossen-Lage schwenkbar gelagert, etwa als Klappe, Türe, Motorhaube oder Kofferraumdeckel, und kann dabei von dem Schloss 10 in der Geschlossen-Lage an der Karosserie zurückgehalten werden.

Der Schließhaken 14 ist an einer Schwenkachse 18 am Stützblech 12 angelenkt und weist in Bezug auf diese Schwenkachse 18 einen radial außen liegenden Hakenabschnitt 20 auf. Mit dem Hakenabschnitt 20 wird der Schließbügel 16 aus der Offen-Lage des Karosseriebauteils heraus eingefangen und bei Geschlossen-Lage des Karosseriebauteils an der zugehörigen Karosserie des Fahrzeugs zurückgehalten.

Der Schließhaken 14 kann dazu mittels einer Zuziehhebel-Anordnung 22 aktiv von einer Vorschließ-Stellung, wie sie in Fig. 3 dargestellt ist, in eine Vollschließ-Stellung, wie sie in Fig. 5 dargestellt ist, bewegt werden. Dazu weist die Zuziehhebel-Anordnung 22 einen Zuziehhebel 24 auf, der mittels eines nicht dargestellten Aktuators, insbesondere in Gestalt eines Elektromotors, angetrieben werden kann. Der Zuziehhebel 24 schwenkt dadurch um eine Schwenkachse 26 und bewegt damit die Zuziehhebel-Anordnung 22 derart, dass diese Bewegung auf den Schließhaken 14 übertragen und dieser um seine Schwenkachse 18 geschwenkt wird.

Am Schließhaken 14 befindet sich ferner an der dem Hakenabschnitt 20 gegenüberliegenden Seite eine Sperrklinke 28, die federnd vorgespannt an eine Sperrnase 30 des Schließhakens 14 gedrängt ist. Mittels der Sperrklinke 28 kann der Schließhaken 18 in der Vorschließ-Stellung gesperrt werden. Diese Sperrlage der Sperrklinke 28 an der Sperrnase 30 ist in Fig. 3 veranschaulicht. Dabei ist die Sperrklinke 28 vorteilhaft in ihrem der Sperrnase 30 zugewandten Bereich aus elastischem Material gestaltet, so dass diese gesperrte Vorschließ-Stellung des Schließhakens 14 mittels der Sperrklinke 28 zugleich gedämpft ist. Mit der derartigen Anordnung ist gewährleistet, dass bei einem Bewegen des Karosseriebauteils von seiner Offen-Lage in seine Geschlossen-Lage zunächst der Schließbügel 16 an dem Schließhaken 14 in einer gedämpften Vorschließ-Stellung gehalten wird, aus der er manuell nicht herausbewegt werden kann. Insbesondere verbleibt der Schließhaken 14 aufgrund der gesperrten Sperrklinke 28 auch dann in der Vorschließ-Stellung, wenn das Karosseriebauteil mit sehr großer Kraft geschlossen wird.

Gemäß Fig. 1 ist ferner an dem Schlosse 10 ein erster Schub-/Zugstab 32 in Gestalt eines Drahtes vorgesehen, der von dem Zuziehhebel 24 zu einem Umlenkhebel 34 führt. Von dem Umlenkhebel 34 führt dann ein zweiter Schub-/Zugstab 36 zu der Sperrklinke 28. Mit den Zugstäben 32 und 36 sowie dem Umlenkhebel 34 ist derart ein Hebelmechanismus geschaffen, mittels dem die Sperrklinke 28 vom Zuziehhebel 24 aktiv aus ihrer Sperrlage herausbewegt werden kann.

Gemäß den Fig. 2 bis 5 ist an dem dortigen Schloss 10 zwischen dem Zuziehhebel 24 und dem Umlenkhebel 34 ein vergleichsweise steifer Schubhebel 38 vorgesehen sowie zwischen dem Umlenkhebel 34 und der Sperrklinke 28 ebenfalls ein Schub-/Zugstab 36. Auch mittels dieses Hebelmechanismus kann die Sperrklinke 28 vom Zuziehhebel 24 mitbewegt werden.

Wenn nun der Zuziehhebel 24 beginnt den Schließhaken 14 und mit ihm auch das geschlossene Karosseriebauteil aktiv von der Vorschließ-Stellung in die Vollschließ-Stellung zu bewegen, so entfernt er zunächst über den genannten Hebelmechanismus die Sperrklinke 28 aus ihrer Sperrlage. Dann kann entsprechend auch der Schließhaken 14 wieder über die Zuziehhebel-Anordnung 22 bewegt werden.

### Bezugszeichenliste

- 10: Schloss
- 12: Stützblech
- 14: Schließhaken
- 16: Schließbügel
- 18: Schwenkachse des Schließhakens
- 20: Hakenabschnitt des Schließhakens
- 22: Zuziehhebel-Anordnung
- 24: Zuziehhebel
- 26: Schwenkachse des Zuziehhebels
- 28: Sperrklinke
- 30: Sperrnase des Schließhakens
- 32: erster Schub-/Zugstab
- 34: Umlenkhebel
- 36: zweiter Schub-/Zugstab
- 38: Schubhebel

## Patentansprüche

1. Schloss (10) für ein von einer Offen-Lage in eine Geschlossen-Lage bewegbares Karosseriebauteil eines Fahrzeugs, insbesondere für eine Klappe oder Türe des Fahrzeugs, mit einem Schließhaken (14), der sich in der Geschlossen-Lage von einer Vorschließ-Stellung in eine Vollschließ-Stellung bewegen kann, wobei der Schließhaken (14) in der Vorschließ-Stellung von einer Sperrklinke (28) gehalten ist, mit der ein Bewegen des Schließhakens (14) in die Vollschließ-Stellung verhindert ist, wobei der Schließhaken (14) an einer Schwenkachse (18) an einem Stützblech (12) des Schlosses schwenkbar gelagert ist.

2. Schloss nach Anspruch 1,
wobei die Sperrklinke (28) sich zum Verhindern des Bewegens des Schließhakens (14) in die Vollschließ-Stellung in einer Sperrlage befindet und federnd in diese Sperrlage gedrängt ist.

3. Schloss nach Anspruch 1 oder 2,
wobei ein den Schließhaken (14) von der Vorschließ-Stellung in die Vollschließ-Stellung bewegender Zuziehhebel (24) vorgesehen ist und mit dem Zuziehhebel (24) auch die Sperrklinke (28) bewegbar ist.

4. Schloss nach Anspruch 3,
wobei zum Bewegen der Sperrklinke (28) mittels des Zuziehhebels (24) ein Umlenkhebel (34) vorgesehen ist.

5. Schloss nach Anspruch 4,
wobei zwischen dem Zuziehhebel (24) und dem Umlenkhebel (34) ein erster Schub-/Zugstab (32) sowie zwischen dem Umlenkhebel (34) und der Sperrklinke (28) ein zweiter Schub-/Zugstab (36) vorgesehen ist.

6. Schloss nach Anspruch 4,
wobei zwischen dem Zuziehhebel (24) und dem Umlenkhebel (34) ein Schubhebel (38) sowie zwischen dem Umlenkhebel (34) und der Sperrklinke (28) ein Schub-/Zugstab (36) vorgesehen ist.

7. Schloss nach einem der Ansprüche 1 bis 6,
wobei der Schließhaken (14) in der Vorschließ-Stellung gedämpft gehalten ist.

8. Schloss nach einem der Ansprüche 1 bis 7,
wobei die Sperrklinke (28) sich zum Verhindern des Bewegens des Schließhakens (14) in die Vollschließ-Stellung in einer Sperrlage befindet und aus dieser Sperrlage manuell herausbewegt werden kann.

9. Verwendung eines Schlosses (10) nach einem der Ansprüche 1 bis 8 für ein von einer Offen-Lage in eine Geschlossen-Lage bewegbares Karosseriebauteil eines Fahrzeugs, insbesondere für eine Klappe oder Türe des Fahrzeugs, wobei das Karosseriebauteil manuell in die Geschlossen-Lage bewegt wird, bis sich der Schließhaken (14) in der Vorschließ-Stellung befindet, der Schließhaken (14) in der Vorschließ-Stellung zunächst von der sich dabei in einer Sperrlage befindenden Sperrklinke (28) gehalten wird, die Sperrklinke (28) aus der Sperrlage mittels eines Aktuators herausbewegt und dann der Schließhaken (14) von der Vorschließ-Stellung in die Vollschließ-Stellung bewegt wird.

10. Verwendung eines Schlosses nach Anspruch 9,
wobei die Sperrklinke (28) manuell und dauerhaft aus der Sperrlage herausbewegt wird.

## Claims

1. Lock (10) for a body part of a vehicle which can be moved from an open position into a closed position, in particular a flap or door of the vehicle, having a closing hook (14) which can move from a pre-closing position to a fully closed position while in the closed position, in which the closing hook (14) is held in the pre-closing position by a pawl (28), which prevents the closing hook (14) from moving into the fully closed position, in which the closing hook (14) is mounted on a pivot axis (18) on a support plate (12) of the lock.

2. Lock according to Claim 1, in which the pawl (28) is in a locking position to prevent the closing hook (14) from moving into the fully closed position and is forced resiliently back into this locking position.

3. Lock according to Claim 1 or 2, in which a closing lever (24) is provided to move the closing hook (14) from the pre-closing position into the fully closed position and the pawl (28) can also be moved with the closing lever (24).

4. Lock according to Claim 3, in which a deflecting lever (34) is provided to move the pawl (28) by means of the closing lever (24).

5. Lock according to Claim 4, in which a first push/pull rod (32) is provided between the closing lever (24) and the deflecting lever (34) and a second push/pull rod (36) is provided between the deflecting lever (34) and the pawl (28).

6. Lock according to Claim 4, in which a thrust lever (38) is provided between the closing lever (24) and the deflecting lever (34) and a push/pull rod (36) is provided between the deflecting lever (34) and the pawl (28).

7. Lock according to one of Claims 1 to 6, in which the closing hook (14) is held in a damped manner in the pre-closing position.

8. Lock according to one of Claims 1 to 7, in which the pawl (28) is in a locking position to prevent the closing hook (14) from moving into the fully closed position and can be manually moved back out of this locking position.

9. Use of a lock (10) according to one of Claims 1 to 8 for a body part of a vehicle which can be moved from an open position into a closed position, in particular a flap or door of the vehicle, in which the body component is moved manually into the closed position until the closing hook (14) is in the pre-closing position, the closing hook (14) is initially held in the pre-closing position by a pawl (28), which is thus in a locking position, the pawl (28) is moved out of the locking position by an actuator and then the closing hook (14) is moved from the pre-closing position into the fully closed position.

10. Use of a lock according to Claim 9, in which the pawl (28) is manually and permanently moved out of the locking position

## Revendications

1. Serrure (10) destinée à un élément de carrosserie d'un véhicule, en particulier à un volet ou une porte de véhicule, mobile entre un état ouvert et un état fermé, comprenant un crochet de fermeture (14) qui peut se déplacer à l'état fermé d'une position de fermeture préalable à une position de fermeture complète, dans la position de fermeture préalable le crochet de fermeture (14) étant maintenu par un cliquet de verrouillage (28) permettant d'empêcher un déplacement de ce crochet de fermeture (14) dans la position de fermeture complète, le crochet de fermeture (14) étant monté pivotant sur un axe de pivotement (18) monté une tôle d'appui (12) de la serrure.

2. Serrure conforme à la revendication 1,
dans laquelle pour empêcher le déplacement du crochet de fermeture (14) dans la position de fermeture complète le cliquet de verrouillage (28) se trouve dans un état de verrouillage et est rappelé élastiquement dans cet état de verrouillage.

3. Serrure conforme à la revendication 1 ou 2,
dans laquelle il est prévu un levier de serrage par traction (24) déplaçant le crochet de fermeture (14) de la position de fermeture préalable à la position de fermeture complète et le cliquet de verrouillage (28) peut également être déplacé avec le levier de serrage par traction (24).

4. Serrure conforme à la revendication 3,
dans laquelle il est prévu un levier de renvoi (34) pour permettre de déplacer le cliquet de verrouillage (28) au moyen du levier de serrage par traction (24).

5. Serrure conforme à la revendication 4,
dans laquelle il est prévu une première barre de poussée / traction (32) entre le levier de serrage par traction (24) et le levier de renvoi (34) et une seconde barre de poussée / traction (36) entre le levier de renvoi (34) et le cliquet de verrouillage (28).

6. Serrure conforme à la revendication 4,
dans laquelle il est prévu un levier de poussée (38) entre le levier de serrage par traction (24) et le levier de renvoi (34) et une barre de poussée / traction (36) entre le levier de renvoi (34) et le cliquet de verrouillage (28).

7. Serrure conforme à l'une des revendications 1 à 6,
dans laquelle dans la position de fermeture préalable le crochet de fermeture (14) est maintenu en étant amorti.

8. Serrure conforme à l'une des revendications 1 à 7,
dans laquelle pour empêcher le déplacement du crochet de fermeture (14) dans la position de fermeture complète le cliquet de verrouillage (28) se trouve dans un état de verrouillage et peut être déplacé manuellement pour sortir de cet état de verrouillage.

9. Utilisation d'une serrure (10) conforme à l'une des revendications 1 à 8,
destinée à un élément de carrosserie d'un véhicule, en particulier à un volet ou à une porte de véhicule, mobile entre un état ouvert et un état fermé, l'élément de carrosserie étant déplacé manuellement dans l'état fermé jusqu'à ce que le crochet de fermeture (14) se trouve dans la position de fermeture préalable, le crochet de fermeture (14) étant tout d'abord maintenu dans la position de fermeture préalable, par le cliquet de verrouillage (28) se trouvant dans un état de verrouillage, le cliquet de verrouillage (28) étant déplacé pour sortir de l'état de verrouillage au moyen d'un actionneur puis, le crochet de fermeture (14) est déplacé de la position de fermeture préalable dans la position de fermeture complète.

10. Utilisation d'une serrure conforme à la revendication 9,
dans laquelle le cliquet de verrouillage (28) est extrait manuellement et de façon durable de l'état de verrouillage.
